# EUROPÄISCHE PATENTSCHRIFT

(11) **EP 1 661 472 B1**
(45) Veröffentlichungstag und Bekanntmachung des Hinweises auf die Patenterteilung: **27.08.2008**
(21) Anmeldenummer: 05025864.9
(22) Anmeldetag: 28.11.2005
(51) Int. Cl.: A41D 13/12

(54) **Kleidungsstück mit therapeutisch wirkendem Einsatz**
Garment with a therapeutic active part
Vêtement comprenant une partie à action thérapeutique

(30) Priorität: 30.11.2004 DE 102004057583
(43) Veröffentlichungstag der Anmeldung: 31.05.2006
(73) Patentinhaber: König, Michael, 33619 Bielefeld (DE)
(72) Erfinder: König, Michael, 33619 Bielefeld (DE)
(74) Vertreter: Philipp, Matthias

(56) Entgegenhaltungen:
- DE-A1- 4 012 814
- DE-U- 1 730 605
- DE-U1- 29 508 299
- US-A1- 2005 207 982
- PATENT ABSTRACTS OF JAPAN Bd. 2003, Nr. 12, 5. Dezember 2003 (2003-12-05) -& JP 2003 235886 A (ASUKA BOEKI KK), 26. August 2003 (2003-08-26)

## Beschreibung

Die Erfindung betrifft ein Kleidungsstück mit therapeutisch wirkendem Einsatz.

Es ist bekannt, in Kleidungsstücke warmhaltende Einlagen aus Wollstoff oder Woll- oder Kunstfaservlies einzuarbeiten. Diese werden gewöhnlich durch Steppnähte oder eine Knöpfung im Kleidungsstück festgelegt, wobei letztere eine Anpassung an unterschiedliche Außentemperaturen erlaubt. Derartige Einlagen sind gewöhnlich bei Mänteln, Anoraks oder anderen Wetterschutzbekleidungen vorgesehen und eignen sich nicht für dünne Oberbekleidung, wie Blusen odgl. Es ist jedoch bekannt, daß insbesondere ständig sitzend oder stehend vorgeneigt arbeitende Personen unter erheblichen Verspannungen im Hals-, Schulter- und Rückenbereich leiden, da die konstante Muskelanspannung zu Mangeldurchblutung und Überlastung führt. Insbesondere Damen, die im Arbeitsalltag im Büro, Schalter- oder Kassendienst repräsentativ tätig sind, bevorzugen Blusen aus leichten Stoffen zu tragen, wobei die vorgenannten Syndrome auftreten.

Aus DE 1 730 605, DE 295 08 299, DE 40 12 814 und JP 2003235886 sind Kleidungsstücke mit Einsätzen bekannt.

Es ist Aufgabe der Erfindung, insbesondere für leichte Oberbekleidung, eine verbesserte und kaum merklich auftragende, gegen das Verspannungssyndrom wirksame Einlage zu schaffen.

Diese Aufgabe wird erfindungsgemäß durch ein Kleidungsstück nach Anspruch 1 gelöst.

Vorteilhafte Ausgestaltungen sind in den Unteransprüchen angegeben.

Es eignen sich sehr unterschiedliche sogenannte Heilkräuter als wirksame Füllstoffe für den Kleidereinsatz. Besonders gute Erfahrungen wurden mit einer Einlage von Kraut und/oder Wurzeln des Schild- oder Wurmfarns gewonnen, der in Hautnähe angeordnet eine Wärmeempfindung und dadurch eine verstärkte Durchblutung bewirkt, wie auch von handelsüblichen Ruhekissen bekannt ist, die mit solchem Substrat gefüllt sind.

Um die Einlage des Kleidungsstückes möglichst unauffällig zu gestalten, ist die Substratschicht zwischen dünnen Stoffschichten eingesteppt gleichmäßig in 1 bis 5 mm, insbesondere 3 mm, dicker Schicht gehalten. Die Steppnähte sind kreuzweise in mehreren Zentimetern Abstand ausgeführt. Vorzugsweise sind die Ränder der Einlage mit Einfaßband dicht abgeschlossen, so daß keine Substratpartikel austreten können.

Damit die Einlage nicht durch Hautabsonderungen verschmutzt, ist sie in einer Stofftasche aus-wechselbar ausgebreitet gehalten. Die Stofftasche und die Einlage sind bei einer Verwendung in einer Bluse oder einem Oberhemd oder einer Weste durch einen Halsausschnitt bis auf oder über die Schulter gelegt. Entlang der Schulterenden und des Halsausschnittes sind Druckknöpfe oder Gummibandösen an der Einalge angebracht, und in der Tasche befinden sich dazu passend angeordnet die Gegenstücke bzw. Knöpfe. Nach unten hängt die Einlage frei, damit keine Falten oder Wellen beim Tragen entstehen.

Die Einsatztasche ist aus dünnem, waschbarem atmungsaktivem Stoff hergestellt. Vorzugsweise ist weißer oder der gleiche Stoff verwandt, aus dem die Bluse bzw. das Hemd besteht. Die Durchlässigkeit des Stoffes ist wichtig, damit die Wirkstoffe aus der Einlage an die Haut des Trägers kommen können.

Die Einsatztasche, die wie der Einsatz etwa die Form eines Rückenteiles aufweist, hat zur Befestigung indem Kleidungsstück Knopflöcher, Druckknöpfe oder Knöpfe am Schulter- und Nackenrand und untenendig seitlich Gummifadenösen. Im Kleidungsstück befinden sich die komplementären Knopfteile. Die Gummifadenösen geben eine beschränkte Verschieblichkeit, die einer Faltenbildung bei Bewegungen des Trägers und einer Verspannung des Kleidungsstückes, insbesondere bei einer Körperbeugung entgegenwirkt. Vorzugsweise läuft die Einsatztasche mit dem Einsatz verjüngt bis in den Lendenbereich, wo sie etwa die halbe Breite aufweist. Die relativ dünne Tasche mit der Einlage trägt nur unmerklich unter der dünnen Oberbekleidung auf und paßt sich sowohl dem Körper als auch dem Kleidungsstück durch die relative und leicht verschiebliche Fixierung faltenlos an.

Vorteilhafte Ausgestaltungen sind am Beispiel einer Bluse in den Figuren 1 bis 5 dargestellt.
Fig. 1 zeigt einen Einsatz in Draufsicht;
Fig. 2 zeigt eine Einsatztasche in Draufsicht;
Fig. 3 zeigt ein Kleidungsstück transparent in Frontansicht;
Fig. 4 zeigt ein Kleidungsstück transparent in Rückansicht;
Fig. 5 zeigt einen Querschnitt vergrößert.

Figur 1 zeigt eine Draufsicht auf einen Einsatz 1 für ein Kleidungsstück, der aus zwei Stoffschichten 10 besteht, zwischen denen ein Pflanzensubstrat aus sogenannten Heilkräutern mit Steppnähten 12 flächig gehalten ist. Der Einsatz ist beispielsweise ein Rückenteil 15 passend in ein Hemd oder eine Bluse. Der Rand ist mit einem Kantenband 13 eingefaßt oder mit einer eingeschlagenen Naht abgedichtet. An den Schulterrändern und am Nackenrand sind Gummifadenösen 14 angenäht oder Druckknöpfe befestigt.

Figur 2 zeigt eine Einsatztasche 3, in die der Einsatz, Figur 1, hineinpaßt, und in der entweder lose engelegt oder in der er mit seinen Ösen verknöpft oder durch Druckknöpfe, gehalten ist. Die Tasche 3 ist aus dünnem atmungsaktivem, waschbarem Stoff hergestellt. Am Schulter- und Nackenbereich befindet sich eine Knopf- oder Knopflochleiste 30 oder eine Druckknopfanordnung, die zur Befestigung am und zum Herausnehmen aus dem Kleidungsstück dient. Da die Kräutereinlage einen starken Wärmeeffekt erbringt, ist es vorteilhaft, daß sie mit der Tasche je nach Bedarf leicht eingesetzt und herausgenommen, bspw. ein- und ausgeknöpft werden kann.

Das Kleidungsstück, die Tasche 3 und der Einsatz können separat und mit verschiedenen Kräuterfüllungen gehandelt werden, wozu bevorzugt eine Standardknöpfung vorgesehen ist. Am unteren Ende der Einsatztasche 3 sind Gummifadenschlaufen 31 als Ösen zum Knöpfen in das Kleidungsstück angebracht. Alternativ sind auch hier Druckknöpfe möglich, um die Tasche 3 in dem Kleidungsstück zu halten.

Figur 3 zeigt transparent eine Blusenfrontansicht, wobei die Einlagentasche 3 schraffiert gezeigt ist. Sie unterfüttert die beiden Schulterpartien der Bluse 4 und ist dort fixiert, bspw. verknöpft.

Figur 4 zeigt eine Rückansicht der Bluse 4 transparent, wobei die innere Einsatztasche schraffiert gezeigt ist. Die Tasche 3 erstreckt sich von der gesamten Schulterbreite bis in die Lendenpartie verjüngt, wo sie mit den elastischen Ösen 31 in Abnähern der Bluse durch Knöpfe gehalten ist.

Figur 5 zeigt einen vergrößerten Schnitt durch die Schichtung des Kleidungsstückes 4 mit der Einsatztasche 3 und dem Einsatz 1 mit der Kräuterfüllung 2.

Die Pflanzensubstratfüllung 2 ist 1 bis 5 mm, vorzugsweise etwa 3 mm dick. Die Stoffschichten 10 des Einsatzes 1 sind aus dünnem Blusenstoff ebenso wie die Einsatztasche 3. Das Kleidungsstück 4 kann aus beliebigem textilem Material bestehen, also auch aus Mantelstoff odgl. Im dargestellten Beispiel ist jedoch ein dünner Blusenstoff verwandt, da das eingangs beschriebene Muskelverspannungssyndrom insbesondere bei Trägern dünner Blusen und Hemden auftritt und wirksam zu verhindern oder zu mindern ist.

### Bezugszeichenliste

- 1: Einsatz
- 2: Pflanzensubstrat
- 3: Einsatztasche
- 4: Kleidungsstück
- 10: Stoffschichten zu 1
- 12: Steppnähte
- 13: Randeinfassung
- 14: Ösen
- 15: Rückenteil
- 30: Knopfloch-Knopfverbindung
- 31: Ösen an 3

## Patentansprüche

1. Kleidungsstück mit einem therapeutisch wirkendem Einsatz, der zwei atmungsaktive Stoffschichten (10) beinhaltet, zwischen denen mindestens ein wirksames Pflanzensubstrat (2) angeordnet ist, der Einsatz (1) in einer dazu passenden verknöpfbaren textilen Einsatztasche (3) aus atmungsaktivem, waschbarem Stoff aufgenommen ist **dadurch gekennzeichnet, daß** die Einsatztasche (3) in dem Kleidungsstück (4) eingeknöpft gehalten ist.

2. Kleidungsstück nach Anspruch 1, **dadurch gekennzeichnet, daß** das Pflanzensubstrat (2) zwischen den Stoffschichten (10) durch kreuzweise Steppnähte (12) fixiert ist.

3. Kleidungsstück nach Anspruch 1 oder 2, **dadurch gekennzeichnet, daß** der Einsatz (1) mit einer Randeinfassung (13) allseitig abgedichtet ist.

4. Kleidungsstück nach einem der vorstehenden Ansprüche, **dadurch gekennzeichnet, daß** der Einsatz (1) randseitig mit elastischen Ösen (14) versehen ist.

5. Kleidungsstück nach einem der vorstehenden Ansprüche, **dadurch gekennzeichnet, daß** der Einsatz (1) randseitig mit Knöpfen und/oder Druckknöpfen bestückt ist.

6. Kleidungsstück nach einem der vorstehenden Ansprüche, **dadurch gekennzeichnet, daß** der Einsatz (1) als ein Rückenteil (15) ausgebildet ist, das auf oder über Schultern reicht, und die Knöpfe, Druckknöpfe und/oder Ösen (14) nacken- und schulterseitig angebracht sind.

7. Kleidungsstück nach einem der vorangehenden Anspruche, **dadurch gekennzeichnet, daß** die Einsatztasche (3) außenseitig und das Kleidungsstück (4) innenseitig hals- und schulterseitig komplementäre Druckknopfteile oder Knopf-Knopflochverbindungen (30) aufweisen.

8. Kleidungsstück nach Anspruch 7, **dadurch gekennzeichnet, daß** die Einsatztasche (3) untenendig in dem Kleidungsstück (4) mittels elastischer Ösen (31) verkntipft gehalten ist.

9. Kleidungsstück nach einem der vorstehenden Ansprüche, **dadurch gekennzeichnet, daß** das Kleidungsstück (4) eine Bluse, ein Hemd oder ein Unterhemd ist.

10. Kleidungsstück nach Anspruch 9, **dadurch gekennzeichnet, daß** die Einsatztasche (3) aus dem nämlichen Stoff wie das Kleidungsstück (4) besteht.

11. Kleidungsstück nach einem der vorstehenden Ansprüche, **dadurch gekennzeichnet, daß** das Pflanzensubstrat (2) aus getrocknetem Kraut und/oder Wurzeln von dryopteris filix mas, d. h. Schildfarn oder Wurmfarn, besteht.

12. Kleidungsstück nach einem der vorstehenden Ansprüche, **dadurch gekennzeichnet, daß** das Pflanzensubstrat (2) 1 bis 5 mm, insbesondere 3 mm, dick ist.

13. Kleidungsstück nach einem der vorstehenden Ansprüche, **dadurch gekennzeichnet, daß** der Einsatz (1) und die Einsatztasche (3) als ein Rückenteil ausgebildet sind, die die Schulterpartie eines Trägers voll überdecken und, auf etwa die halbe Schulterbreite verjüngt, sich bis in den Lendenbereich nach unten erstrecken.

## Claims

1. Garment with a therapeutically active insert, which comprises two layers of breathable material (10) between which at least one active vegetable substrate (2) is arranged, said insert (1) being disposed in a matching buttonable textile insert pocket (3) of breathable, washable material, **characterized in that** the insert pocket (3) is held in the garment (4) by being buttoned in.

2. Garment according to Claim 1, **characterized in that** the plant substrate (2) is fixed between the layers of material (10) by crosswise quilting seams (12).

3. Garment according to Claim 1 or 2, **characterized in that** the insert (1) is sealed on all sides by a border edging (13).

4. Garment according to one of the preceding claims, **characterized in that** the insert (1) is provided at the border with flexible eyelets (14).

5. Garment according to one of the preceding claims, **characterized in that** the insert (1) is provided at the border with buttons and/or press-studs.

6. Garment according to one of the preceding claims, **characterized in that** the insert (1) is formed as a back part (15), which reaches onto or over shoulders, and the buttons, press-studs and/or eyelets (14) are attached on the neck and shoulder sides.

7. Garment according to one of the preceding claims, **characterized in that** the insert pocket (3) has on the outside, and the garment (4) has on the inside complementary press-stud parts or button/buttonhole fastenings (30) on the neck and shoulder sides.

8. Garment according to Claim 7, **characterized in that** the insert pocket (3) is held at the bottom end by being buttoned in the garment (4) by means of flexible eyelets (31).

9. Garment according to one of the preceding claims, **characterized in that** the garment (4) is a blouse, a shirt or a vest.

10. Garment according to Claim 9, **characterized in that** the insert pocket (3) consists of the same material as the garment (4).

11. Garment according to one of the preceding claims, **characterized in that** the plant substrate (2) consists of dried leaf and/or roots of dryopteris filix mas, i.e. shield fern or male fern.

12. Garment according to one of the preceding claims, **characterized in that** the plant substrate (2) is 1 to 5 mm, in particular 3 mm, thick.

13. Garment according to one of the preceding claims, **characterized in that** the insert (1) and the insert pocket (3) are formed as a back part, which completely covers the shoulders of a wearer and, tapering to about half shoulder width, extends down into the area of the loins.

## Revendications

1. Vêtement comprenant un insert à action thérapeutique, contenant deux couches d'étoffe (10) respiratoirement actives, entre lesquelles est disposé au moins un substrat végétal (2) actif, l'insert (1) étant logé dans une poche pour insert (3), textile, susceptible d'être boutonnée et s'adaptant à l'insert, formée d'une étoffe lavable, respiratoirement active, **caractérisé en ce que** la poche pour insert (3) est maintenue, par boutonnage, dans le vêtement (4).

2. Vêtement selon la revendication 1, **caractérisé en ce que** le substrat végétal (2) est fixé entre les couches d'étoffe (10) par des piqûres sellier (12) croisées.

3. Vêtement selon la revendication 1 ou 2, **caractérisé en ce que** l'insert (1) est isolé hermétiquement, de tous côtés, avec une bordure (13).

4. Vêtement selon l'une des revendications précédentes, **caractérisé en ce que** l'insert (1) est muni, côté bordure, d'oeillets (14) élastiques.

5. Vêtement selon l'une des revendications précédentes, **caractérisé en ce que** l'insert (1) est muni, côté bordure, de boutons et/ou de boutons-pression.

6. Vêtement selon l'une des revendications précédentes, **caractérisé en ce que** l'insert (1) est réalisé sous forme d'une pièce de dos (15), placée au-dessus ou sur les épaules, et les boutons, boutons-pression et/ou oeillets (14) sont montés côté nuque et côté épaules.

7. Vêtement selon l'une des revendications précédentes, **caractérisé en ce que** la poche pour insert (3), côté extérieur, et le vêtement (4), côté intérieur, présentent des parties de boutons-pression complémentaires, ou des liaisons à boutons-boutonnières (30), complémentaires, côté cou et côté épaules.

8. Vêtement selon la revendication 7, **caractérisé en ce que** la poche pour insert (3) est maintenue boutonnée, à l'extrémité inférieure, dans le vêtement (4), à l'aide d'oeillets (31) élastiques.

9. Vêtement selon l'une des revendications précédentes, **caractérisé en ce que** le vêtement (4) est un chemisier, une chemise, ou un gilet de corps.

10. Vêtement selon la revendication 9, **caractérisé en ce que** la poche pour insert (3) est composée de la même étoffe que celle du vêtement.

11. Vêtement selon l'une des revendications précédentes, **caractérisé en ce que** le substrat végétal (2) est composé d'herbes et/ou de racines séchées, de dryopteris filix mas, c'est à dire d'aspidie ou de fougère mâle.

12. Vêtement selon l'une des revendications précédentes, **caractérisé en ce que** le substrat végétal (2) est d'une épaisseur de 1 à 5 mm, en particulier de 3 mm.

13. Vêtement selon l'une des revendications précédentes, **caractérisé en ce que** l'insert (1) et la poche pour insert (3) sont réalisées sous forme de pièce de dos, recouvrant entièrement la partie des épaules d'un porteur, et allant en s'effilant jusqu'à environ la moitié de la largeur des épaules, en s'étendant vers le bas, jusqu'à la région lombaire.
